# FASCICULE DE BREVET EUROPEEN

(11) **EP 0 070 750 B1**
(45) Date de publication et mention de la délivrance du brevet: **20.02.1985**
(21) Numéro de dépôt: 82401167.0
(22) Date de dépôt: 24.06.1982
(51) Int. Cl.: B65H 23/16

(54) **Etage tampon**
Pufferstufe
Absorber stage

(30) Priorité: 17.07.1981 BE 205428
(43) Date de publication de la demande: 26.01.1983
(73) Titulaire: Nuttin, Pierre, B-1160 Bruxelles (BE)
(72) Inventeur: Nuttin, Pierre, B-1160 Bruxelles (BE)
(74) Mandataire: Lepage, Jean-Pierre

## Description

L'invention est relative à un étage tampon. Elle trouvera notamment son application dans le domaine du traitement des bandes notamment de papier dans la papeterie, l'imprimerie et centre informatique.

Actuellement, les bandes de papier doivent subir plusieurs opérations consécutives qui sont réalisées par des machines disposées en série. Il s'agit, par exemple, d'une machine pilote qui est suivie d'un module réalisant une fonction quelconque. Toutefois, il arrive fréquemment que la machine pilote qui est destinée à traiter la bande de papier défilant dans un sens de travail donné, puisse également faire des retours en arrière de la bande soit pour une raison inhérente à sa conception, pour parfaire des réglages ou à la suite d'un incident technique. Le mouvement de la bande de papier en sens inverse du travail normalement effectué doit alors être opéré, ce qui suppose que les modules placés en aval de la machine pilote puissent restituer une partie de la bande de papier afin de permettre ce retour en arrière.

Toutefois, il arrive fréquemment que, les modules disposés en aval de la machine pilote ne disposent que d'un sens unique de défilement de la bande de papier et par conséquent le retour en arrière de la matière traitée est rendu impossible par leur conception propre.

Il se crée donc une situation où la machine pilote doit effectuer un mouvement inverse du travail effectué normal alors que la matière ne peut lui être restituée par l'autre machine suivante, incapable d'effectuer un retour en arrière.

Il est décrit dans le brevet US-A-3.727.818, un dispositif de guidage simultané de plusieurs nappes étalées, en particulier de produits textiles, les unes à côté des autres. Dans ce brevet, des cylindres de réglage de la traction de l'étoffe, sont disposés entre des dispositifs communs d'entraînement des nappes et leurs déviations par rapport à une position de consigne, par suite d'allongement ou de raccourcissement des nappes, sont utilisées pour la correction de la vitesse du dispositif correspondant d'entraînement. Plus précisément, les dispositifs comportent deux cylindres affecté chacun à une nappe ayant la même largeur que ledit cylindre, qui sont reliés à des tringleries actionnées par des vérins, qui agissent par l'intermédiaire d'un potentiomètre sur la vitesse de rotation des rouleaux d'entraînement.

Toutefois, la solution apportée par le brevet US 3.727.818, permet de résoudre des problèmes de régulation de tensions dans plusieurs nappes juxtaposées, mais non pas d'apporter une solution dans l'industrie où sont utilisées pour le traitement d'une bande continue des machines de capacité différente dont la vitesse de défilement de l'une d'entre elles peut même être bidirectionnelle.

Le but principal de la présente invention est de proposer un étage tampon inséré entre la machine pilote et les modules suivants, cet étage tampon stockant une certaine quantité de bandes de papier qu'elle est à même de restituer vers l'étage précédent sans pour autant en emprunter à l'étage suivant.

Il est ainsi possible d'effectuer librement les réglages sur la machine pilote en inversant éventuellement les sens de défilement de la bande de papier selon les besoins sans pour autant inverser le sens de défilement normal de la bande de papier sur les modules suivant la machine pilote.

Un autre but de la présente invention est de présenter un étage tampon inséré entre la machine pilote et les modules suivant qui régulent le débit de la bande de papier envoyée vers les machines placées en aval de la machine pilote en fonction du débit de celle-ci.

De plus, il y aura un arrêt automatique du déroulement de la bande de papier lorsque la tension de celle-ci dépassera un certain seuil à la sortie de la machine pilote, ce qui évitera toute déchirure accidentelle.

D'autres buts et avantages de la présente invention apparaîtront au cours de la description qui va suivre, qui n'est cependant donnée qu'à titre indicatif et qui n'a pas pour but de la limiter.

L'étage tampon dans le domaine du traitement des bandes notamment de papier destinées à être placées entre une machine pilote à deux sens de défilement et un module à un seuil de défilement, permettant de réguler la vitesse de la bande en sortie d'étage en fonction du débit de bande délivré par la machine pilote et pouvant également restituer une certaine quantité de bandes à la machine pilote alors que la bande en sortie d'étage est fixe, est caractérisé par le fait qu'il comprend un rouleau moteur d'entraînement de la bande commandé par une barre guide munie d'un galet de renvoi autour duquel s'enroule la bande provenant de la machine pilote, ladite barre guide portant sur son axe un secteur qui vient occulter une cellule photo-électrique d'alimentation dudit moteur d'entraînement du rouleau moteur pour une certaine position angulaire de la barre guide qui correspond à une tension de bande à l'entrée de l'étage tampon supérieure à un seuil déterminé.

L'invention sera mieux comprise si l'on se réfère à la description ci-dessous ainsi qu'aux dessins en annexe qui en font partie intégrante.
La figure 1 schématise l'étage tampon de l'invention placé dans une installation de traitement de bandes de papier.
La figure 2 schématise les différentes possibilités de fonctionnement de l'étage tampon de l'invention.
La figure 3 représente le schéma du circuit d'alimentation électrique de l'étage tampon dans un mode préférentiel de réalisation de celui-ci.

L'étage tampon de l'invention trouvera tout particulièrement son application dans le domaine du traitement des bandes de papier. La figure 1 schématise un étage tampon 1 placé dans une installation de traitement d'une bande de papier 2 par exemple dans l'industrie de la papeterie ou de l'imprimerie. L'étage tampon 1 sera inséré entre une machine pilote 3 et un module 4. Le sens de défilement de la bande de papier 2 sera opéré dans le sens normal c'est-à-dire depuis la machine pilote 3 vers le module 4.

Toutefois, la machine pilote 3 présentera des possibilités selon lesquelles la bande de papier 2 pourra défiler dans les deux sens, en particulier dans le cas des réglages ou des incidents techniques.

Par contre, le module 4 ne présentera qu'un sens de défilement qui correspondra au sens de travail normal.

Selon l'invention, l'étage tampon 1 présente des moyens de régulation de la vitesse de la bande 2 en sortie d'étage 1 en fonction du débit de bande délivrée par la machine pilote 3. De la sorte, les débits de bande délivrée par la machine pilote vers l'étage tampon et depuis l'étage tampon vers le module suivant 4, seront globalement identiques, ainsi il n'y aura pas accumulation excessive de bandes dans l'étage tampon, ni une mise sous tension excessive de la bande de papier au niveau de l'étage tampon.

En outre, les moyens de l'étage tampon permettront de restituer une certaine quantité de bandes à la machine pilote 3 alors que la bande en sortie d'étage 1 est fixe. Cette dernière condition étant imposée d'ailleurs par les caractéristiques du module 4.

Selon un mode préférentiel de réalisation de l'étage tampon, celui-ci se présentera sous la forme d'un ensemble moteur disposant d'un rouleau d'entraînement moteur 5 autour duquel s'enroule la bande 2. Ce rouleau moteur 5 effectue l'entraînement de la matière en bande 2 fournie par la machine pilote 3 située en amont de l'étage tampon 1. Une molette de pression 6 sera avantageusement utilisée afin d'appliquer la bande de matière 2 contre le rouleau moteur 5.

Dans le cas de la figure 1, la bande de matière 2 passe en outre par un rouleau de guidage 7 avant d'être renvoyée vers le module suivant 4, toutefois, la présence de ce rouleau de guidage 7, n'est pas obligatoire.

Avant son arrivée sur le rouleau moteur 5, la bande de matière 2 passe par un galet de renvoi 8 situé sur une barre guide 9. Cette barre guide est oscillante et peut pivoter autour d'un axe de rotation 10. Dans le cas de la figure 1, l'axe de rotation 10 et le galet de renvoi 8 de la barre guide 9 sont situés à chaque extrémité de celle-ci. La barre guide 9 assurera la commande du rouleau moteur 5. Ainsi, selon l'invention, les moyens de régulation et de restitution d'une certaine quantité de bandes, se présenteront sous la forme d'un rouleau moteur 5 d'entraînement de la bande 2 et d'une barre guide oscillante 9 de commande dudit rouleau moteur 5, la barre guide 9 étant munie d'un galet de renvoi 8 autour duquel s'enroule la bande 2.

La figure 2 représente les différentes possibilités de fonctionnement de l'étage tampon de l'invention.

La figure 2a illustre le mode de fonctionnement normal. Dans ce cas, le débit de bande de papier 2 délivrée par la machine pilote correspond exactement à celui imposé par la rotation du rouleau moteur 5 et par conséquent le débit de bande 2 délivrée par l'étage tampon est identique au débit de la bande entrante. L'inclinaison de la barre guide 9 est constante, ce qui correspond à une tension entrante de la bande de papier fixe. Il faut noter d'ailleurs que cet équilibre peut être atteint pour différentes inclinaisons de la barre guide 9 qui correspondront à des tensions souhaitées de la bande de papier 2.

Le rappel vers le bas de la barre guide 9 peut être imposé par son propre poids ou à l'aide également d'organes tels que des ressorts.

La figure 2b schématise le cas où la machine pilote augmente la délivrance de matière, ceci pour diverses raisons. Alors, la longueur de la bande de papier située entre la machine pilote 3 et l'étage tampon 1 aura tendance à augmenter, ce qui aura pour effet immédiat de ramener la barre guide vers le bas notamment par gravité. Cette modification de l'inclinaison de la barre guide 9 aura pour conséquence immédiate d'augmenter la vitesse de rotation du rouleau moteur 5, ce qui compensera l'écart de débit de matière délivré par la machine pilote 3 et l'étage tampon 1 jusqu'à rendre à nouveau ces débits identiques. Ce qui sera obtenu pour une nouvelle inclinaison de la barre guide 9 sera telle que la vitesse de rotation du rouleau moteur 5 délivrera la même quantité de bande de matière 2 que celle délivrée par la machine pilote 3.

Le cas de la figure 2c est inverse à celui de la figure 2b. Il y a réduction du débit de matière délivré par la machine pilote 3 par rapport à celui délivré par l'étage tampon 1 vers le module 4. Alors, la barre guide 9 sera ramenée dans une position plus horizontale résultante de la traction exercée par la bande de matière 2 sur le galet de renvoi 8. Cette modification de l'inclinaison de la barre guide 9 vers une position plus horizontale aura pour conséquence immédiate de ralentir la vitesse de rotation du rouleau moteur 5, afin de réajuster les débits de matière délivrés respectivement par la machine pilote 3 et l'étage tampon 1. En effet, sur une longue période, seul un équilibre entre les débits de bande de matière délivrés par la machine pilote 3 et l'étage tampon 1 peut être envisagé sous peine de voir une accumulation de bandes de papier dans l'étage tampon 1 ou de voir la bande de papier se rompre par mise sous traction excessive de celle-ci.

La figure 2d représente le cas où la machine pilote s'arrête. Dans ce cas, tant que le rouleau moteur 5 est en marche, la barre guide 9 se déplace et il est nécessaire d'arrêter le rouleau moteur 5 sous peine de voir la bande de papier 2 se déchirer. C'est ce qui est réalisé par l'adjonction d'une cellule photo-électrique 11 qui équipe l'étage tampon 1. Cette cellule photo-électrique 11 est placée dans le circuit d'alimentation du moteur du rouleau d'entraînement 5 et, coupe l'alimentation du rouleau moteur 5 lorsqu'elle est occultée. L'occultation de la cellule photo-électrique 11 est réalisée à l'aide d'un secteur 12 disposé sur l'axe de rotation 10 de la barre guide 9. Ainsi, pour une certaine inclinaison de la barre 9 qui correspond à un seuil de tension de la bande de papier 2, le secteur 12 occulte la cellule photo-électrique 11 et stoppe immédiatement le rouleau moteur 5.

A partir de ce moment là, il est même possible à la machine pilote d'inverser le sens de défilement normal de la bande de papier 2 sans pour autant que celle-ci se déchire puisque l'étage tampon 1 sera à même de restituer une partie de la bande de papier 2 qui est stockée entre le galet de renvoi 8 et le rouleau moteur 5. Lors du retour en arrière de la bande de papier 2, il est bien évident que la barre 9 s'élèvera et il sera nécessaire que, durant toute cette opération, la cellule photo-électrique 11 soit occultée afin que le rouleau moteur 5 soit fixe et par conséquent que la bande de papier en sortie d'étage tampon 1 soit également fixe.

La figure 3 schématise le circuit d'alimentation électrique du moteur d'entraînement du rouleau moteur 5.

Ce moteur 13 comprend dans son circuit d'alimentation un potentiomètre 14 dont l'axe sera accouplé à l'axe 10 de rotation de la barre guide 9. De la sorte, la vitesse de rotation du moteur 13 sera sensiblement proportionnelle à l'inclinaison de la barre guide 9 sachant que la vitesse maximale étant atteinte lorsque la barre guide 9 atteint une position sensiblement verticale.

En outre, dans le circuit d'alimentation du moteur 13, sera placé un interrupteur 15 commandé par une bobine de relais 16. Cette bobine 16 étant elle-même alimentée par un étage redresseur 17, au travers d'une cellule photo-électrique 18.

Ainsi, lorsque la cellule 18 est éclairée, la bobine 16 du relais positionne l'interrupteur 15 de telle sorte que le moteur soit alimenté au travers du potentiomètre 14. Par contre, lorsque la cellule 18 est occultée, notamment par le secteur 12, alors la bobine du relais 16 positionne l'interrupteur 15 de telle sorte à ce que le circuit soit ouvert et donc le moteur 13 n'est plus alimenté. Il sera souhaitable d'utiliser un moteur 13 muni d'un frein afin que, lorsqu'il ne soit plus alimenté, son axe soit immobilisé.

D'autres mises en oeuvre de la présente invention auraient pu être adoptées sans pour autant sortir du cadre de celle-ci.

## Revendications

1. Etage tampon dans le domaine du traitement des bandes notamment de papier destinées à être placées entre une machine pilote (3) à deux sens de défilement et un module (4) à un seul de défilement, permettant de réguler la vitesse de la bande (2) en sortie d'étage (1) en fonction du débit de bande délivré par la machine pilote (3) et pouvant également restituer une certaine quantité de bandes (2) à la machine pilote (3) alors que la bande en sortie d'étage (1) est fixe, caractérisé par le fait qu'il comprend un rouleau moteur (5) d'entraînement de la bande (2) commandé par une barre guide (9) munie d'un galet de renvoi (8) autour duquel s'enroule la bande provenant de la machine pilote (3), ladite barre guide (9) portant sur son axe un secteur (12) qui vient occulter une cellule photo-électrique (11) d'alimentation dudit moteur (13) d'entraînement du rouleau moteur (5) pour une certaine position angulaire de la barre guide (9) qui correspond à une tension de bande (2) à l'entrée de l'étage tampon (1) supérieure à un seuil déterminé.

2. Etage tampon selon la revendication 1, caractérisé par le fait que la barre guide (9) porte sur son axe (10) de rotation un potentiomètre (14) placé dans le circuit d'alimentation du moteur d'entraînement (13) du rouleau moteur (5).

3. Etage tampon selon la revendication 1, caractérisé par le fait qu'un galet de pression (6) applique la bande de papier (2) sur le rouleau moteur (5).

4. Etage tampon selon la revendication 1, caractérisé par le fait que le moteur (13) d'entraînement du rouleau moteur (5) est équipé d'un frein.

## Claims

1. A buffer stage for the treatment of bands, especially paper bands, which is intended for being disposed between a pilot-machine (3) with two moving directions and a modulus (4) with a single moving direction, and which permits to regulate the speed of the band (2) at the delivery of the stage (1) as a function of the flow-rate of the band delivered by the pilot-machine (3), and which also can restore a certain quantity of bands (2) to the pilot-machine (3), when the band at the delivery of the stage (1) is fixed, characterized in that it comprises a driving roll (5) for the operating of the band (2) controled by a guide-rod (9) provided with a reversing roller (8) around which winds the band proceeding from the pilot-machine (3), said guide-rod (9) bringing on its axis a sector (12) which occults a photoelectric cell (11) for the feeding of said motor (13) intended for operating the driving motor (5) during a certain angular position of the guide-rod (9) which corresponds with a tension of the band (2) at the entry of the buffer stage (1) superior to a determinated threshold.

2. A buffer stage according to claim 1, characterized in that the guide-rod (9) brings on its rotation axis (10) a potentiometer (14) disposed in the feeding circuit of the motor (13) for the operating of the driving roll (5).

3. A buffer stage according to claim 1, characterized in that the pressure roller (6) applies the paper band (5) on the driving roll (5).

4. A buffer stage according to claim 1, characterized in that the motor (13), for the operating of the driving roll (5) is provided with a brake.

## Patentansprüche

1. Pufferstufe für die Verarbeitung von Bändern, insbesondere Papierbändern, die dazu bestimmt ist, zwischen einer Steuermaschine (3) mit zwei Wickelrichtungen und einem Modul (4) mit einer Wickelrichtung angeordnet zu werden, und die gestattet, die Geschwindigkeit des Bandes (2) am Ausgang der Stufe (1) in Abhängigkeit von der von der Steuermaschine (3) abgegebenen Bandmenge zu regeln, und die ebenfalls eine gewisse Menge von Bändern (2) an die Steuermaschine (3) zurückgeben kann, während das Band am Ausgang der Stufe (1) fest ist, dadurch gekennzeichnet, daß sie eine Antriebsrolle (5), zum Antrieb des Bandes (2) aufweist, die durch eine Führungsstange (9) gesteuert wird, die mit einer Umlenkrolle (8) versehen ist, um die das von der Steuermaschine (3) kommende Band geführt wird, wobei die besagte Führungsstange (9) auf ihrer Achse einen Sektor (12) trägt, der bei einer bestimmten Winkelposition der Führungsstange (9), die einer über einer bestimmten Schwelle liegenden Spannung des Bandes (2) am Eingang der Pufferstufe (1) entspricht, eine photoelektrische Zelle (11) verdunkelt, die die Versorgung des Motors (13) für den Antrieb der Antriebsrolle (5) steuert.

2. Pufferstufe gemäß Anspruch 1, dadurch gekennzeichnet, daß die Führungsstange (9) auf ihrer Drehachse (10) ein Potentiometer (14) trägt, das in dem Versorgungskreis des Motors (13) für den Antrieb der Antriebsrolle (5) liegt.

3. Pufferstufe gemäß Anspruch 1, dadurch gekennzeichnet, daß eine Druckrolle (6) das Papierband (2) gegen die Antriebsrolle (5) drückt.

4. Pufferstufe gemäß Anspruch 1, dadurch gekennzeichnet, daß der Motor (13) für den Antrieb der Antriebsrolle (5) mit einer Bremse ausgerüstet ist.
